# FASCICULE DE BREVET EUROPEEN

(11) **EP 0 937 671 B1**
(45) Date de publication et mention de la délivrance du brevet: **17.07.2002**
(21) Numéro de dépôt: 99102440.7
(22) Date de dépôt: 09.02.1999
(51) Int. Cl.: B65H 9/10, B65H 31/30, B65H 31/34, B65H 5/00

(54) **Procédé et dispositif pour redresser et/ou orienter une pile de matériau en feuilles déformée sur un transporteur à rouleaux**
Verfahren und Vorrichtung zum Ausrichten eines unregelmässigen Stapels von Blattmaterial auf einer Rollenbahn
Method and device for straightening or rotating a leaned pile of sheet material on a roller conveyer

(30) Priorité: 19.02.1998 FR 9802231
(43) Date de publication de la demande: 25.08.1999
(73) Titulaire: Martin, 69628 Villeurbanne (FR)
(72) Inventeur: Breysse, Régis, 38090 Vaulx-Milieu (FR)
(74) Mandataire: Colomb, Claude

(56) Documents cités:
- EP-A- 0 066 554
- DE-C- 4 437 915

## Description

La présente invention se rapporte à un procédé pour redresser une pile de matériau en feuilles déformée consécutivement à son transport sur un transporteur à rouleaux dont les rouleaux sont montés autour d'axes de rotation parallèles s'étendant transversalement à la direction de transport de ladite pile. Cette invention se rapporte également à un dispositif pour redresser une pile de matériau en feuilles déformée par son transport sur un transporteur à rouleaux présentant des axes de rotation parallèles s'étendant transversalement à la direction de transport. Enfin, cette invention se rapporte à une utilisation de ce dispositif pour changer l'orientation de piles de matériau en feuilles.

Dans les fabriques d'emballages en carton formés par pliage de découpes de carton, de carton ondulé en particulier, les piles de découpes de carton subissent divers opérations de découpage, de rainurage, d'impression etc., et sont de ce fait appelées à être transportées sur des distances relativement importantes d'un endroit à un autre de l'usine. A cet effet, les piles de découpes de cartons pouvant atteindre de 1,5 à 2 mètres et pesant plusieurs centaines de kilos, typiquement de 500 à 750 kg, sont transportées par des transporteurs à rouleaux de type classique.

Compte tenu de la pression exercée sur les feuilles du bas de la pile, ces rouleaux font subir à la feuille qui repose sur eux, plus particulièrement lorsque cette feuille est en carton ondulé, un mouvement de reptation qui ralentit le déplacement de cette feuille par rapport au reste de la pile. Ce mouvement de reptation se transmet progressivement de proche en proche sur une épaisseur de quelques centimètres à la base de la pile, lui donnant un profil en forme de patte d'éléphant. Cette déformation est bien entendu fonction de la distance parcourue par la pile, de sorte qu'elle peut finalement atteindre une valeur telle qu'elle risque de faire tomber la pile. Bien entendu un tel risque présente un danger pour la sécurité, compte tenu du poids et de la hauteur de ces piles et la chute d'une telle pile représente aussi un incident qui coûte cher en terme de production et des dégâts qui peuvent être causés aux découpes elles-mêmes.

Le but principal de la présente invention est d'apporter une solution apte à remédier, au moins partiellement, à cet inconvénient.

A cet effet, cette invention a tout d'abord pour objet un procédé pour redresser une pile de matériau en feuilles déformée sur un transporteur à rouleaux, selon lequel on met ladite pile en prise avec une surface d'immobilisation, et que l'on entraîne les axes des rouleaux sur laquelle repose cette pile en un mouvement de translation dirigé dans le sens de transport de cette pile, en laissant les rouleaux tourner librement autour de leurs axes de rotation respectifs.

Cette invention a également pour objet un dispositif pour redresser une pile de découpes de carton déformée sur un transporteur à rouleaux, qui comporte une surface d'immobilisation de ladite pile et au moins un train de rouleaux montés rotativement sur des axes de pivotement parallèles et transversaux à la trajectoire de transport de ladite pile sur ledit transporteur, les extrémités respectives de ces axes étant associées à des axes d'articulation de maillons de deux chaînes respectives sans fins montées sur des moyens de guidage et d'entraînement et dont un des brins est sous-jacent à ladite pile, ces moyens d'entraînement étant destinés à déplacer lesdits rouleaux du brin de ladite chaîne sous-jacent à ladite pile en un mouvement de translation dans le sens d'avance communiqué à ladite pile par ledit transporteur jusqu'au redressement de celle-ci.

Contrairement à ce que l'on pourrait croire au premier abord, il ne suffit pas de faire tourner les rouleaux d'entraînement en sens inverse en retenant l'avant de la pile. En effet, dans ce cas, les feuilles du bas de la pile ont une forme ondulée donnée par les rouleaux et la pression exercée par la pile, de sorte que les rouleaux glissent dans le fond des ondulations formées à la base de la pile sans ramener les découpes sous la pile. Comme on l'a mentionné précédemment, la déformation de la pile devient dangereuse pour sa stabilité à partir d'une certaine distance de transport, de sorte que le dispositif selon l'invention peut être disposé dans la chaîne de transport dès qu'une certaine longueur de transport est atteinte à partir de laquelle un risque peut exister pour la stabilité des piles transportées.

Un autre but de cette invention consiste à utiliser le dispositif de redressement des piles pour changer leur direction. On a en effet constaté que le principe de ce dispositif permet non seulement de redresser les piles déformées, mais également de changer l'orientation de ces piles, permettant de donner une plus grande souplesse à la chaîne de transport.

D'autres particularités et avantages de la présente invention apparaîtront à la lumière de la description qui va suivre ainsi que du dessin annexé qui illustre, schématiquement et à titre d'exemple, une forme d'exécution du dispositif pour la mise en oeuvre du procédé, tous deux objets de la présente invention.
- Fig. 1 est une vue de dessus de cette forme d'exécution;
- Fig. 2 est une vue en coupe selon la ligne II-II de la Fig. 1;
- Fig. 3 est une vue en coupe selon la ligne III-III de la Fig. 1;
- Fig. 4 est une vue en coupe selon la ligne IV-IV de la Fig. 2;
- Fig. 5 est une vue en coupe d'une variante de la Fig. 2;
- Fig. 6 est une vue en coupe semblable à celle de la Fig. 3, illustrant une variante du dispositif permettant son utilisation pour modifier l'orientation de la pile de matériau en feuilles.

Le dispositif illustré par les Figs. 1 à 4 est un convoyeur redresseur de pile de matériau en feuille P, notamment de découpes de carton, plus particulièrement de carton ondulé, qui comporte trois parties parallèles, une partie centrale 1 formée par une chaîne à palettes sans fin, et deux parties latérales 2, 3 formées chacune par une série de rouleaux 4 montés libres autour d'axes respectifs 5. Les extrémités respectives de ces axes forment l'axe d'articulation de maillons de quatre chaînes sans fins 6, 7 pour la partie latérale 2 et 8, 9 pour la partie latérale 3.

Les chaînes sans fins 6, 7 passent autour de deux paires de roues 10, 11 dont seule la paire de roue 11 est visible sur le dessin, la paire de roues 10 étant cachée par les chaînes 6, 7. Les chaînes sans fins 8, 9 passent autour de deux paires de roues 12 et 13. Les paires de roues 10 et 12 sont solidaires d'un arbre commun 20, tandis que les paires de roues 11 et 13 sont solidaires d'un arbre commun 21 (Fig.4).

Les brins supérieurs de chacune de ces chaînes sans fins 6-9 passent sur des guides, constitués par les bords de plaques de support, dont l'une 14 est visible sur la Fig. 2, ces plaques étant coplanaires avec les roues 11-13 illustrées par la Fig. 4.

Les brins inférieurs de ces mêmes chaînes sans fins 6-9 passent sur un pignon tendeur 15 (Fig. 2). Ainsi, les rouleaux 4 de chaque partie latérale 2 et 3 sont libres de tourner autour de leurs axes respectifs, ces axes étant solidaires à leurs extrémités respectives de deux chaînes sans fins 6, 7, respectivement 8, 9.

Un mécanisme d'entraînement de ces chaînes 6-9 est illustré par les Figs. 1 et 3. Ce mécanisme comporte un motoréducteur 16 comprenant un double pignon de sortie 17, dont chacun est en prise avec une chaîne sans fin 18, 19. La chaîne 18 est en prise avec une roue 22, solidaire de l'arbre 20, tandis que la chaîne 19 est en prise avec une roue 23 solidaire de l'arbre 21. Ainsi, les deux séries de rouleaux 4 formant les deux parties latérales 2 et 3 du convoyeur redresseur sont cinématiquement solidaires des mêmes arbres 20, 21, entraînés par le mécanisme d'entraînement qui vient d'être décrit.

Un autre mécanisme d'entraînement de la partie centrale 1, constituée par la chaîne à palettes, comporte un second motoréducteur 24 dont un pignon solidaire de l'arbre de sortie 25 est en prise avec une chaîne sans fin 26 destinée à transmettre le mouvement de cet arbre de sortie 25 à un arbre d'entraînement 27 de la chaîne à palettes de la partie centrale 1. Comme on le voit sur la Fig. 4, les palettes la de la chaîne à palettes présentent deux parties latérales amincies 1b qui reposent sur deux coussinets de glissement 28, en forme de bandes de Teflon®, par exemple, ou de barres métalliques revêtues de ce matériau, fixées sur une partie du bâti B de ce dispositif, sous-jacente au brin supérieur de cette chaîne à palettes. Comme on le voit sur la Fig. 4, le niveau de la partie centrale 1, qui correspond à la partie d'entraînement du convoyeur redresseur est légèrement plus élevé que celui des parties latérales 2, 3, afin d'assurer un bon contact avec la pile de découpes de carton P lorsque ce dispositif est utilisé dans son mode de transport et non dans celui de redresseur, ainsi qu'à permettre d'immobiliser la pile P lorsque le dispositif est utilisé dans son mode de redressement de la forme de cette pile P.

Le fonctionnement de ce dispositif, correspondant à la mise en oeuvre du procédé selon l'invention consiste à disposer ce dispositif à la suite d'une section de transport dont la longueur est telle qu'elle risque de produire une déformation de la pile susceptible de mettre en danger sa stabilité. Lorsque la pile P arrive sur le dispositif convoyeur redresseur décrit, le motoréducteur 24 est mis en marche et la partie centrale surélevée 1, formée par la chaîne à palettes entraîne la pile P par la partie médiane de cette pile qui repose sur cette chaîne à palettes. Les parties de cette pile situées de part et d'autre de cette partie centrale 1 reposent sur les parties latérales 2 et 3 du transporteur, dont les rouleaux 4 libres peuvent tourner par le frottement de la base de la pile P.

Lorsque toute la pile P est sur le convoyeur redresseur, la partie centrale 1 est arrêtée et c'est le motoréducteur 16 qui est mis en marche pour entraîner en translation les axes des rouleaux 4 des deux parties latérales 2 et 3, ces axes étant solidaires des chaînes 6, 7, respectivement 8, 9 à leurs deux extrémités respectives, dans le même sens que celui d'avance de la pile P. Ces chaînes 6-9 tournent, tout en laissant les rouleaux 4 libres de tourner sur leurs axes respectifs 5.

Etant donné que le centre de la pile P repose sur la partie centrale 1 surélevée du transporteur, cette pile ne peut pas avancer, mais le mouvement des chaînes de rouleaux latérales provoque petit à petit le déplacement des feuilles du bas de la pile qui ont subit un décalage en forme de patte d'éléphant lors du transport précédent.

Une cellule photoélectrique, par exemple, ou d'autres moyens de détection appropriés peuvent détecter le moment où là pile P est redressée.

Les Figs. 5 et 6 illustrent une autre variante du dispositif qui vient d'être décrit, ainsi qu'une utilisation particulière de cette variante. Dans cette variante, le transporteur formé par la chaîne à palettes de la partie centrale 1 des Figs. 1 à 4 n'existe pas. Ce sont les rouleaux 4 eux-mêmes qui servent à entraîner la pile P sur le convoyeur redresseur. A cet effet, des patins de friction 29, associés chacun à un levier coudé 30 dont une extrémité est articulée à ce patin 29 et l'autre extrémité est en prise avec la tige d'un vérin 31, tandis que la partie coudée de ce levier est articulée au bâti B du dispositif convoyeur redresseur.

Contrairement à la forme d'exécution des Figs. 1 à 4, les chaînes 6, 7 de la partie 2 du transporteur et les chaînes 8, 9 de sa partie 3 ne sont pas solidaires des mêmes arbres d'entraînement 20 et 21, mais d'arbres d'entraînement indépendants 20a, 21a, respectivement 20b, 21b, seuls les arbres 20a, 20b étant visibles sur la Fig. 6. Les arbres 20a, 21a, d'une part et les arbres 20b, 21 b, d'autre part sont chacun solidaires d'un mécanisme d'entraînement indépendant. Etant donné que ces mécanismes sont en tous points identiques au mécanisme 16-19 de la forme d'exécution des Figs. 1-4, il ne sont ni décrits ni représentés à nouveau pour cette forme d'exécution. La conséquence de cette indépendance des deux parties 2 et 3 du transporteur est de permettre de les entraîner à des vitesses différentes dans le but que l'on expliquera par la suite.

Etant donné que la partie centrale 1 de la forme d'exécution des Figs. 1-4 n'existe plus, un mécanisme de butée, illustré par la Fig. 5, est utilisé pour arrêter la pile P lors de l'opération de redressement. Ce mécanisme se situe dans la partie médiane où se trouvait la chaîne à palettes de la partie 1 dans la forme d'exécution précédente. Une butée 32 est solidaire d'une extrémité d'un levier 33 articulé autour d'un axe 34, solidaire du bâti B. L'autre extrémité de ce levier 33 est articulée à la tige 36 d'un vérin 35. Dans la position représentée en trait continu sur cette Fig. 5, la butée 32 est amenée par le levier 33 et le vérin 35 dans une position transversale à la trajectoire de la pile de découpes de carton P. En actionnant le vérin 35 en sens inverse, c'est-à-dire en faisant rentrer la tige dans le vérin 35, le levier 33 pivote dans le sens contraire à celui des aiguilles de la montre, et escamote la butée dans une position où elle ne se trouve plus dans la trajectoire de la pile P.

Dans cette variante, lorsqu'une pile de découpes de carton P est amenée par le transporteur à rouleaux (non représenté) qui se situe en amont du dispositif à l'extrémité d'entrée de celui-ci, les vérins 31 appliquent les patins 29 contre les brins supérieurs respectifs des deux chaînes à rouleaux 4 des parties latérales 2 et 3 du dispositif convoyeur redresseur. Une fois que ces patins sont appliqués contre les rouleaux 4, les mécanismes d'entraînement des chaînes 6, 7, respectivement 8, 9, sont mis en marche à la même vitesse, entraînant ces chaînes ainsi que les rouleaux 4 qui en sont solidaires. Etant donné qu'en même temps les patins 29 sont pressés contre les rouleaux 4 des brins supérieurs, ces rouleaux ne sont plus libres comme précédemment, mais ils sont entraînés en rotation par leur déplacement en translation par rapport aux patins 29 qui sont appliqués contre eux. De ce fait, la pile P est entraînée sur le dispositif de redressement.

La butée 32 est placée dans la position illustrée en trait continu sur la Fig. 5, de sorte que la pile P est arrêtée dès qu'elle rencontre cette butée 32. Les chaînes à rouleaux 4 sont immobilisées et les patins 29 sont escamotés afin de laisser maintenant les rouleaux libres de tourner autour de leurs axes de rotation 5 respectifs. Les chaînes à rouleaux sont alors remises en marche, mais, étant donné que les rouleaux 4 ont été libérés, ils roulent sous l'effet de leur frottement sous la pile P, consécutif au déplacement de leurs axes de rotation en translation dans le sens d'avance de la pile P. Comme précédemment, les découpes de carton du bas de la pile P qui s'étaient décalées par rapport au reste de la pile sont progressivement ramenées sous la pile P, qui retrouve ainsi sa forme parallélépipédique initiale.

Dans une seconde variante, le dispositif selon les Figs. 5 et 6 peut encore comporter, dans la partie centrale occupée, dans les Figs. 1-4, par la chaîne à palettes 1 et qui se trouve libérée dans la variante des Figs. 5 et 6, un mécanisme pour changer l'orientation des piles après les avoir redressées.

Ce dispositif comporte en son centre un disque 37 à axe vertical, solidaire de la tige d'un vérin 38. Ce disque peut occuper deux positions correspondant à deux niveaux différents, l'un situé au-dessous de celui des brins supérieurs des chaînes à rouleaux 4, l'autre situé légèrement au-dessus du niveau des brins supérieurs de ces chaînes à rouleaux 4. Ce niveau supérieur du disque 37 correspond sensiblement à celui du brin supérieur du transporteur à palettes 1 de la forme d'exécution des Figs. 1-4. Deux barres de centrage 39, solidaires de deux tiges de vérins respectives 40 sont disposées de part et d'autre du transporteur, au-dessus des brins supérieurs des chaînes à rouleaux 4 et de part et d'autre de la trajectoire de déplacement de la pile P. Ces barres de centrage servent à positionner la pile exactement au centre de la largeur du convoyeur redresseur. Ceci est nécessaire pour que, lorsque la pile P est soulevée par le disque 37, elle se trouve bien équilibrée sur lui.

Lorsque l'on veut tourner la pile P, on la soulève légèrement à l'aide du disque 37, et on actionne les deux chaînes à rouleaux 4 en sens inverse l'une de l'autre, afin de créer un couple centré autour de l'axe du disque, de sorte que la pile peut ainsi tourner autour de cet axe, de l'angle désiré. Il s'agit donc d'une variante d'utilisation de cette forme d'exécution du convoyeur redresseur objet de l'invention.

## Revendications

1. Procédé pour redresser une pile (P) de matériau en feuilles déformée consécutivement à son transport sur un transporteur à rouleaux dont les rouleaux (4) sont montés autour d'axes de rotation (5) parallèles s'étendant transversalement à la direction de transport de ladite pile (P), **caractérisé en ce que** l'on met ladite pile (P) en prise avec une surface d'immobilisation (1, 32), et que l'on entraîne les axes (5) des rouleaux (4) sur laquelle repose cette pile (P) en un mouvement de translation dirigé dans le sens de transport de cette pile (P), en laissant les rouleaux (4) tourner librement autour de leurs axes de rotation respectifs (5).

2. Dispositif pour redresser une pile (P) de matériau en feuilles déformée par son transport sur un transporteur à rouleaux (4) présentant des axes de rotation (5) parallèles s'étendant transversalement à la direction de transport, **caractérisé en ce qu'**il comporte une surface d'immobilisation (1, 32) de ladite pile (P) et au moins un train de rouleaux (4) montés rotativement sur des axes de pivotement (5) parallèles et transversaux à la trajectoire de transport de ladite pile (P) sur ledit transporteur, les extrémités respectives de ces axes (5) étant associées à des axes d'articulation de maillons de deux chaînes respectives sans fins (6, 7; 8, 9) montées sur des moyens de guidage et d'entraînement (10, 11; 12, 13; 16-23) et dont un des brins est sous-jacent à ladite pile (P), ces moyens d'entraînement étant destinés à déplacer lesdits rouleaux (4) du brin de ladite chaîne sous-jacent à ladite pile (P) en un mouvement de translation dans le sens d'avance communiqué à ladite pile (P) par ledit transporteur jusqu'au redressement de celle-ci.

3. Dispositif selon la revendication 2, **caractérisé en ce que** ladite surface d'immobilisation comporte une butée (32) mobile entre au moins deux positions, l'une dans laquelle elle est disposée transversalement à la trajectoire de ladite pile (P) sur le transporteur à rouleaux (4), l'autre dans laquelle elle est escamotée de cette trajectoire et des moyens (33-36) pour déplacer cette butée (32) de l'une à l'autre de ces positions.

4. Dispositif selon la revendication 2, **caractérisé en ce que** la surface d'immobilisation est située entre les portions de deux trains de rouleaux (4) dont les axes (5) des rouleaux (4) de chaque train sont associés aux axes d'articulation de maillons de deux chaînes respectives sans fin (6, 7; 8, 9) formant les brins sous-jacents à ladite pile (P) desdites chaînes sans fin (6, 7; 8, 9), cette surface d'immobilisation étant constituée par une surface surélevée (1; 37) située entre ces deux trains de rouleaux (4) au centre de la trajectoire de ladite pile (P).

5. Dispositif selon la revendication 4, **caractérisé en ce que** ladite surface d'immobilisation est constituée par une chaîne à palette sans fin (1) associée à des moyens d'entraînement (24-27) indépendants de ceux (16-23) desdites chaînes sans fin (6, 7; 8, 9).

6. Dispositif selon la revendication 4, **caractérisé en ce qu'**il comporte des moyens de freinage (29-31) destinés à venir en prise avec les rouleaux (4) située dans les parties desdits trains de rouleaux (4) associées aux brins supérieurs desdites chaînes sans fin (6, 7; 8, 9), de manière à entraîner ces rouleaux (4) autour de leurs axes respectifs (5) lorsqu'ils sont entraînés en translation par lesdites chaînes (6, 7; 8, 9).

7. Dispositif selon la revendication 4, **caractérisé en ce que** la surface d'immobilisation (37) est constituée par une surface horizontale susceptible d'occuper deux positions verticales, l'une au-dessus et l'autre au-dessous du niveau des parties supérieures desdits trains de rouleaux (4), cette surface horizontale étant montée pivotante autour d'un axe vertical.

8. Utilisation du dispositif selon les revendications 6 et 7 pour faire tourner ladite pile (P) de découpes de carton, **caractérisé en ce que** l'on amène ladite surface horizontale d'immobilisation (37) au-dessus du niveau des parties supérieures desdits trains de rouleaux (4) et qu'on leur applique lesdits moyens de freinage (29-31) en entraînant les deux paires de chaînes sans fin (6, 7; 8, 9) dans deux sens opposés, de manière à appliquer à ladite pile (P) une rotation autour de l'axe vertical de pivotement de ladite surface horizontale d'immobilisation (37).

## Patentansprüche

1. Verfahren zum Ausrichten eines durch seinen Transport auf einer Rollbahn unregelmässigen Stapels (P) von Bogenmaterial, wobei die Rollen (4) der Rollbahn auf parallelen und quer zur Transportrichtung des besagten Stapels (P) verlaufenden Drehachsen (5) angebracht sind, **dadurch gekennzeichnet, dass** der Stapel (P) an einer Stopfläche (1, 32) festgestellt wird, und dass die Achsen (5) der Rollen (4), auf welchen der Stapel (P) liegt, mit einer Parallelverschiebung in der Transportrichtung des Stapels (P) angetrieben werden, während die Rollen (4) frei um ihre jeweiligen Drehachsen (5) drehen können.

2. Vorrichtung zum Ausrichten eines durch seinen Transport auf einer Rollbahn (4) unregelmässigen Stapels (P) von Bogenmaterial, wobei die Rollbahn parallele und quer zur Transportrichtung verlaufende Drehachsen (5) aufweist, **dadurch gekennzeichnet, dass** sie eine Stopfläche (1, 32) für den Stapel (P) und mindestens einen Zug mit Rollen (4) umfasst, welche um parallele und quer zum Transportweg des Stapels (P) auf dem Förderer verlaufenden Drehachsen (5) angebracht sind, wobei die jeweiligen Enden dieser Achsen (5) mit Kettengliederachsen von jeweils zwei Endlosketten (6, 7; 8, 9) verbunden sind, die auf Führungs- und Antriebsmitteln (10, 11; 12, 13; 16 - 23) angebracht sind, und eines ihrer Trumms unter dem Stapel (P) ist, wobei diese Antriebsmittel die besagten Rollen (4) des Trumms der besagten Kette unter dem besagten Stapel (P) in einer Parallelverschiebung in der durch den besagten Förderer dem Stapel (P) erteilten Vorwärtsrichtung bis zum Ausrichten des Letzteren bewegen.

3. Vorrichtung gemäss Patentanspruch 2, **dadurch gekennzeichnet, dass** die besagte Stopfläche einen Anschlag (32) umfasst, der zwischen mindestens zwei Positionen beweglich ist, wobei er in der einen quer zum Verlauf des besagten Stapels (P) auf der Rollbahn (4) angeordnet, und in der anderen von diesem Verlauf zurückgezogen ist, sowie Mittel (33 - 36), welche diesen Anschlag (32) von der einen Position in die andere bewegen.

4. Vorrichtung gemäss Patentanspruch 2, **dadurch gekennzeichnet, dass** die Stopfläche zwischen den Teilen von zwei Rollenzügen (4) angeordnet ist, wobei die Achsen (5) der Rollen (4) von jedem Zug mit den Kettengliederachsen von jeweils zwei Endlosketten (6, 7; 8, 9) verbunden sind, und die Trumms der Endlosketten (6, 7; 8, 9) unter dem Stapel (P) bilden, wobei diese Stopfläche aus einer angehobenen Fläche (1; 37) besteht, welche zwischen diesen zwei Rollenzügen (4) in der Mitte des Verlaufs des Stapels (P) angeordnet ist.

5. Vorrichtung gemäss Patentanspruch 4, **dadurch gekennzeichnet, dass** die besagte Stopfläche aus einer Endlospalettenkette (1) besteht, die mit Antriebsmitteln (24 - 27) verbunden ist, welche von den Antriebsmitteln (16 - 23) der besagten Endlosketten (6, 7; 8, 9) unabhängig sind.

6. Vorrichtung gemäss Patentanspruch 4, **dadurch gekennzeichnet, dass** sie Bremsmittel (29 - 31) umfasst, die mit den Rollen (4) in Eingriff kommen, welche sich in den Teilen der Rollenzüge (4) befinden, die mit den oberen Trumms der Endlosketten (6, 7; 8, 9) verbunden sind, so dass sie diese Rollen (4) um ihre jeweiligen Achsen (5) antreiben, wenn sie durch die besagten Ketten (6, 7; 8, 9) in Parallelverschiebung angetrieben werden.

7. Vorrichtung gemäss Patentanspruch 4, **dadurch gekennzeichnet, dass** die Stopfläche (37) aus einer horizontalen Fläche besteht, die zwei vertikale Positionen einnehmen kann, eine Position über und die andere unter den oberen Teilen der Rollenzüge (4), wobei diese horizontale Fläche um eine vertikale Achse drehend angebracht ist.

8. Gebrauch der Vorrichtung gemäss Patentansprüche 6 und 7 zum Drehen des besagten Stapels (P) von Kartonzuschnitten, **dadurch gekennzeichnet, dass** die besagte horizontale Stopfläche (37) über die oberen Teile der Rollenzüge (4) gebracht wird, und die Bremsmittel (29 - 31) so eingesetzt werden, dass die zwei Endloskettenpaare (6, 7; 8, 9) in zwei entgegengesetzten Richtungen angetrieben werden, so dass dem besagten Stapel (P) eine Drehung um die vertikale Drehachse der besagten horizontalen Stopfläche (37) auferlegt wird.

## Claims

1. Method for straightening a stack (P) of sheet material that has been deformed after conveyance on a roller conveyor, the rollers (4) of which are mounted around parallel axes of rotation (5) extending transverse to the conveyance direction of said stack (P), **characterized in that** the stack (P) is placed in engagement with a stop surface (1, 32) and **in that** the shafts (5) of the rollers (4) on which the stack (P) rests are driven in translation in the direction of conveyance of the stack (P), allowing the rollers (4) to rotate freely around their respective axes of rotation (5).

2. Device for straightening a stack (P) of sheet material deformed by conveyance on a roller conveyor (4) having parallel axes of rotation (5) extending transverse to the conveyance direction, **characterized by** the fact that the device comprises a stop surface (1, 32) for said stack (P) and at least one train of rollers (4) mounted for rotation around parallel axes of rotation (5) transverse to the direction of conveyance of the stack (P) on said conveyor, the respective ends of the shafts (5) being associated with shafts coupling the links of two respective endless chains (6, 7; 8, 9) mounted on guide and drive means (10, 11; 12, 13; 16 - 23), one run of the chain being underneath said stack (P), the drive means being adapted to move the rollers (4) of the run of said chain underneath said stack (P) in translation in the direction of conveyance, the translation movement being conveyed to said stack (P) by said conveyor until the stack is straightened.

3. Device according to claim 2, **characterized by** the fact that said stop surface comprises an abutment (32) movable between at least two positions, in one position of which it is arranged transverse to the path of the stack (P) on the roller conveyor (4) whereas in the other of which it is retracted from the path, and means (33 - 36) for moving the abutment (32) from one said position to the other.

4. Device according to claim 2, **characterized by** the fact that the stop surface is located between the portions of two roller trains (4), the shafts (5) of the rollers (4) in each train being associated with the shafts coupling the links of two respective endless chains (6, 7; 8, 9) forming the runs of said endless chains (6, 7; 8, 9) under said stack (P), this stop surface comprising a raised surface (1; 37) situated between the two roller trains (4) at the centre of the path of the stack (P).

5. Device according to claim 4, **characterized by** the fact that the stop surface comprises an endless pallet chain (1) associated with drive means (24 - 27) independent of the drive means (16 - 23) of said endless chains (6, 7; 8, 9).

6. Device according to claim 4, **characterized by** the fact that it comprises braking means (29 - 31) adapted to engage the rollers (4) situated in the parts of said roller trains (4) associated with the upper runs of said endless chains (6, 7; 8, 9) so as to drive the rollers (4) around their respective axes (5) when they are driven in translation by said chains (6, 7; 8, 9).

7. Device according to claim 4, **characterized by** the fact that the stop surface (37) comprises a horizontal surface adapted to occupy two vertical positions, one above and the other below the level of the upper parts of said roller trains (4), the horizontal surface being mounted for pivoting around a vertical axis.

8. Use of the device according to claims 6 and 7 for rotating the stack (P) of cardboard blanks, **characterized by** the fact that said horizontal stop surface (37) is brought above the level of the upper parts of the roller trains (4) and that the braking means (29 - 31) are applied thereto so as to drive the two pairs of endless chains (6, 7; 8, 9) in two opposite directions so as to rotate said stack (P) around the vertical pivoting axis of said horizontal stop surface (37).
